# FASCICULE DE BREVET EUROPEEN

(11) **EP 0 012 878 B1**
(45) Date de publication et mention de la délivrance du brevet: **21.09.1983**
(21) Numéro de dépôt: 79104865.5
(22) Date de dépôt: 04.12.1979
(51) Int. Cl.: B41J 33/22, B65H 17/14

(54) **Dispositif d'entraînement de bobines de matériau en bande, tel que le ruban d'une imprimante**
Farbbandantrieb, z.B. in einem Schnelldrucker
Ink ribbon drive, e.g. in a high-speed printer

(30) Priorité: 02.01.1979 US 234
(43) Date de publication de la demande: 09.07.1980
(73) Titulaire: International Business Machines Corporation, Armonk, N.Y. 10504 (US)
(72) Inventeur: Bemis, John Daniel, Austin, Texas 78758 (US); Goff, Jr. Willie, Austin, Texas 78731 (US)
(74) Mandataire: Siccardi, Louis

## Description

### Domaine Technique

La présente invention concerne les dispositifs d'entraînement de bobines de matériau en bande, et plus particulièrement, un dispositif pour l'entraînement du ruban dans les imprimantes à impact.

### Etat de la Technique Antérieure

Le développement des imprimantes à impact fonctionnant à grande vitesse et assurant une impression de qualité élevée appropriée pour la correspondance à une vitesse de l'ordre de 60 cycles par seconde, a fait naître de nouveaux besoins en ce qui concerne la structure des rubans et leurs dispositifs d'entraînement dans de telles imprimantes.

En raison du rendement élevé de ce type d'imprimantes et donc de la quantité importante de caractères imprimés, l'homme de l'art a dû concevoir des rubans relativement bon marché mais assurant tout de même une impression de qualité élevée. En raison des difficultés rencontrées pour répondre à ces exigences avec les rubans tissus ou les rubans à film de carbone classiques, l'homme de l'art a été amené à concevoir un ruban formé d'une matrice de matière plastique, par exemple du nylon, contenant de l'encre liquide. Bien que ce type de ruban reste bon marché tout en assurant une impression de qualité élevée, il se révèle très sujet à déformation et très fragile. De plus, ce type de ruban est très sensible aux températures et aux degrés hygrométriques élevés. Par exemple, avec une température ambiante de l'ordre de 25°C et une humidité relative de 80%, une tension de 30 grammes appliquée à un ruban de ce type dont la largeur est de l'ordre de 0,6 cm, peut suffire à provoquer sa déformation et souvent sa rupture.

Ces problèmes sont particulièrement critiques dans les imprimantes à grande vitesse du type à roue d'impression à languettes porte-caractères radiales. Les réalisateurs de ce type d'imprimante à impact ont essayé de réduire le plus possible la longueur du "vol" de la languette porte-caractère sélectionnée, c'est-à-dire la longueur de la distance que doit parcourir la languette pour entraîner le ruban contre la feuille de papier, afin de porter au maximum la vitesse de fonctionnement de ce type d'imprimante. A cet égard, des distances de l'ordre de 2,5 mm entre la face d'impression de la languette porte-caractère sélectionnée de la roue d'impression et la platine ne seraient pas déraisonnables pour des imprimantes à grande vitesse. Etant donné que le ruban, l'écran guide- papier et le papier forment un ensemble devant être entièrement logé dans cet espace limité et y être mobile en translation, on rencontre des problèmes dans le maintien de tolérances très serrées entre ces éléments. En raison de ces tolérances très serrées, le ruban doit faire un angle très ouvert en regard de la surface du papier, c'est-à-dire qu'il est pratiquement parallèle au papier. Ainsi, la tension devant être appliquée au ruban pour le retirer du papier après une frappe sera plus importante que celle nécessaire dans les machines à boule d'impression classiques dans lesquelles le ruban fait un angle moins ouvert en regard du papier. De plus, dans les imprimantes à roue d'impression à languettes porte-caractères radiales, l'agencement physique des divers éléments est tel que le ruban se trouve sans support sur une plus grande longueur de la surface d'impression. Ce qui accroît les exigences concernant la tension du ruban.

Ainsi, on a rencontré des problèmes importants pour pouvoir utiliser de tels rubans très fragiles et facilement déformables dans des imprimantes à impact fonctionnant à vitesse élevée. Ces problèmes concernent le maintien d'une tension de ruban constante et uniforme, requise par les tolérances serrées affectant les zones de frappe et les tensions nécessaires au maintien du ruban relativement tendu dans sa partie adjacente à la roue d'impression tout en assurant en même temps son entraînement, sans substantiellement déformer ou rompre ce ruban très fragile et très déformable.

Il existe dans l'art antérieur, des dispositifs qui résolvent le problème général que l'invention se propose de résoudre, à savoir, entraîner un matériau en bande d'une bobine à une autre, sous tension constante. Par exemple, la publication US-A-3 305 186 décrit un dispositif d'entraînement de bande magnétique dans lequel, afin de maintenir une tension constante sur la bande, la bobine de réception est entraînée à une vitesse légèrement supérieure à la bobine d'alimentation. Ce dispositif fait appel à une unique courroie sans fin, extensible, pour entraîner les deux bobines. Cette courroie est en contact sans glissement avec les deux bobines et est entraînée par deux cabestans tournant à des vitesses légèrement différentes. L'élasticité de la courroie permet d'imprimer des vitesses différentes aux bobines et par suite, d'obtenir ladite tension de la bande.

Cependant, du fait même de l'élasticité de la courroie, la tension de la bande dépend non seulement de la différence des vitesses des cabestans et des caractéristiques physiques de la bande, mais dépend également de l'élasticité de la courroie. Par suite, dans ce dispositif de l'art antérieur de nombreux paramètres doivent être déterminés et corrélés pour obtenir la tension souhaitée sur la bande. Par ailleurs, avec un tel dispositif, il n'est pas possible de régler la tension initiale de la bande à une valeur souhaitée. La raison en est qu'un tel réglage implique que l'on puisse faire tourner la bobine réceptrice (par exemple manuellement) sans faire tourner la bobine débitrice. Du fait que les deux bobines sont constamment couplées en rotation par l'intermédiaire de la courroie, une telle opération n'est pas possible. Un tel inconvénient se révèlerait particulièrement fâcheux dans le cas où le dispositif serait utilisé pour entraîner le ruban d'impression d'une imprimante. En effet à chaque mise ou remise en place du ruban dans une imprimante, il est impératif de pouvoir supprimer tout mou pouvant exister dans le ruban afin d'éviter soit une mauvaise impression des caractères au début de l'opération d'impression, soit un mauvais bobinage pouvant aller jusqu'à la rupture du ruban, en particulier avec un ruban du type de ceux dont il a été question plus haut.

Dans le dispositif de la présente invention, comme il apparaîtra ci-après, chaque bobine est entraînée par sa propre courroie, laquelle est inextensible. Avec une telle structure, la tension du matériau entraîné d'une bobine à l'autre ne dépend pas des caractéristiques d'élasticité des courroies, ce qui réduit le nombre de paramètres à corréler. De plus, il est possible d'entraîner une courroie, tout en maintenant l'autre fixe, ce qui permet de régler la tension initiale du matériau en bande.

### Exposé de l'Invention

La présente invention a pour objet un dispositif d'entraînement de bobines de ruban ou bande très fragile et facilement déformable. Ce dispositif maintient ledit ruban ou ladite bande sous une tension constante et uniforme et peut être utilisé dans des imprimantes à impact fonctionnant à vitesse élevée pour entraîner le ruban de ces imprimantes.

Le dispositif selon l'invention entraîne en rotation une bobine de réception et une bobine d'alimentation, chaque bobine étant prévue pour porter une certaine quantité de ruban se déroulant de la bobine d'alimentation à la bobine de réception, les bobines tournant avec une différence de vitesse circonférencielle constante. Le maintien de cette différence de vitesse constante indépendamment de la quantité de ruban enroulée sur la bobine d'alimentation et sur la bobine de réception, assure la tension uniforme et constante du ruban. Le dispositif comprend une première courroie d'entraînement relativement inextensible entraînant sans glissement la périphérie de la partie du ruban enroulée sur la bobine de réception, et une deuxième courroie d'entraînement relativement inextensible non raccordée à la première courroie, entraînant sans glissement la périphérie de la partie du ruban enroulée sur la bobine d'alimentation. Le dispositif comporte en outre un moyen entraînant la première courroie à une vitesse linéaire constante prédéterminée et un moyen entraîné sans glissement par la première courroie et entraînant à son tour sans glissement la deuxième courroie à une vitesse linéaire constante plus lente que celle de la première courroie. En conséquence, la portion de ruban entre la bobine d'alimentation et la bobine de réception est maintenue à une tension constante. L'existence de deux courroies distinctes pour entraîner les bobines permet, le cas échéant, de régler la tension du ruban en faisant tourner légèrement l'une des courroies après l'avoir découplée de l'autre.

### Brève Description des Figures des Dessins

La figure 1 est une vue partielle en perspective du dispositif d'entraînement de ruban de la présente invention et d'une cartouche de ruban coopérant avec ledit dispositif.
La figure 2 est une vue partielle du dispositif de la figure 1 prise selon les flèches 2-2.
La figure 3 est une vue de côté partielle du dispositif de la figure 1 prise selon les flèches 3-3.
La figure 4 est une vue schématique de dessus du dispositif d'entraînement de ruban de la figure 1 associé à une imprimante à grande vitesse à roue d'impression, du type à élément de frappe intermédiaire, montrant le mouvement relatif des divers éléments du dispositif pendant l'entraînement du ruban.

### Description d'un Mode le Réalisation de t'invention

On se reportera maintenant aux figures 1 à 4 pour la description du dispositif d'entraînement de la présente invention.

Seule la partie d'une imprimante à grande vitesse nécessaire à la description du dispositif de la présente invention est représentée schématiquement (figure 4). Les figures 1 et 4 représentent un boîtier de cartouche 10 contenant un ruban 11. Une partie 12 du ruban est enroulée sur une bobine d'alimentation et une partie 13 est enroulée sur une bobine de réception. Dans la figure 1, le boîtier 10 est dégagé du dispositif d'entraînement de ruban 14 selon l'invention et ces deux ensembles sont représentés dans la position de chargement et de déchargement de la cartouche de ruban qui est une position verticale. Lors du chargement ou du déchargement de la cartouche de ruban, deux paires de doigts de positionnement de cartouche 15, 15', 15" et 15¹¹¹ sont respectivement reçues et guidées par deux paires de rails verticaux 16 et 17, du dispositif d'entraînement, chaque paire de rails 16 et 17 définissant des passages 18 et 19 pour la réception et le guidage des doigts de positionnement. Les doigts de positionnement 15 et 15" sont amenés par les passages 18 et 19 dans des trous 70 ménagés dans des languettes flexibles 20, ce qui provoque le blocage de la cartouche en position de fonctionnement. Pour déverrouiller la cartouche, les languettes 20 sont manuellement écartées de la cartouche afin que les doigts 1 5 et 1 5" soient dégagés de leur trou 70 respectif. Le chargement et le déchargement s'effectuent dans la position verticale représentée sur la figure 1, après quoi le dispositif est basculé autour des axes 21 (figure 2) pour être amené avec le ruban dans la position de fonctionnement horizontal représentée aux figures 2, 3 et 4, Les mécanismes permettant la rotation du dispositif d'entraînement et du ruban de la position verticale à la position horizontale, seront décrits en détail ci-dessous en se reportant aux figures 2 et 3. Le dispositif d'entraînement du ruban est monté sur le châssis 22 du chariot porte-élément d'impression de l'imprimante par l'intermédiaire d'un support 23 lequel est boulonné au châssis du chariot. Si l'on désire basculer le dispositif d'entraînement de ruban 14 de sa position horizontale représentée sur les figures 2 et 3 à sa position verticale représentée sur la figure 1, la cartouche (non représentée sur les figures 2 et 3) doit être enfoncée jusqu'à ce qu'elle applique une force orientée vers le bas sur le bras 24 d'un renvoi coudé 25. Cette force provoque la rotation du renvoi 25 autour d'un axe 26 et le déplacement d'un plongeur 27 à l'encontre de la force exercée par un ressort 28, afin de dégager ledit plongeur 27 d'une ouverture 29 ménagée dans une plaque d'arrêt 71 solidaire du support 27, ouverture dans laquelle il était bloqué. Le blocage étant ainsi supprimé, un ressort 30 qui est monté pour rappeler le dispositif d'entraînement de ruban 14 vers le haut sur la figure 4, peut ainsi basculer le dispositif d'entraînement débloqué vers sa position verticale ou de chargement et de déchargement représentée sur la figure 1. Si l'on désire ensuite ramener le dispositif d'entraînement dans la position horizontale des figures 2 et 3, celui-ci peut être basculé manuellement autour du doigt 21 à l'encontre de la force exercée par le ressort 30 jusqu'à ce que le plongeur 27 soit à nouveau bloqué dans l'ouverture 29 de la plaque d'arrêt 71.

C'est pour faciliter la description de la présente invention que l'on a présenté ci-dessus le mécanisme permettant le chargement et le déchargement d'une cartouche de ruban dans le dispositif d'entraînement de ruban de la présente invention. On comprendra que tout moyen classique de chargement et de déchargement pourrait être utilisé pour amener le système d'entraînement de la présente invention en contact avec les périphéries respectives des parties de bande ou de ruban enroulé sur les bobines d'alimentation et de réception. Ces bobines de réception et d'alimentation peuvent faire partie d'une cartouche ou être simplement séparées. La réalisation préférée du dispositif d'entraînement de ruban de la présente invention sera maintenant décrite en détail en se référant aux figures 1 à 4. La figure 1 montre en détail la structure du dispositif d'entraînement de ruban de la présente invention, tandis que la figure 4 représente schématiquement l'association dudit dispositif d'entraînement et d'une imprimante à roue d'impression fonctionnant à grande vitesse.

La figure 4 montre que le ruban 11 est entraîné devant un milieu d'impression, par exemple, une feuille de papier 31, portée par une platine 32. Une roue d'impression classique 33 présente des languettes 34 qui portent chacune un caractère différent à imprimer. La roue d'impression peut tourner entre le ruban et un marteau de frappe 35. Le dispositif d'entraînement de ruban comporte un moteur pas-à-pas 37 (voir figure 1) entraînant un pignon 38 en rotation dans le sens horaire sur la figure 4. Le pignon 38 entraîne une roue 39 qui, à son tour, entraîne une poulie 40 qui lui est fixée. La poulie 40 entraîne une courroie inextensible 41 d'entraînement de la bobine de réception 13. Cette courroie 41 est guidée par des poulies 42, 43, 44, 45, 46 et 47. De plus, la courroie 41 est également guidée par une poulie à axe mobile 48 qui est raccordée à un ressort de traction 50 qui sera décrit ultérieurement et par une poulie 49 qui est fixée à un pignon d'entraînement 51.

Une courroie inextensible 52 d'entraînement de la bobine d'alimentation 12 est supportée et guidée par une série de poulies de guidage 53 à 58 qui correspondent aux poulies 42 à 47 associées à la courroie d'entraînement de la bobine de réception. De plus, une poulie de guidage 59 à axe mobile assure une fonction identique à celle assurée par la poulie 48. Le pignon 51 entraîne un pignon fou 60 qui, à son tour, entraîne un pignon 61 de même diamètre que celui du pignon 51. Une poulie 62 est fixée au pignon 61 et sert à entraîner la courroie 52 de la bobine d'alimentation. La poulie 62, associée à la courroie d'entraînement de la bobine d'alimentation, présente un diamètre légèrement inférieur à celui de la poulie 49. Ainsi, la courroie d'entraînement 52 de la bobine d'alimentation sera entraînée à une vitesse linéaire légèrement inférieure à celle de la courroie d'entraînement 41 de la bobine de réception. Etant donné que les courroies 41 et 52 entraînent respectivement la bobine de réception 13 et la bobine d'alimentation 14 par leur périphérie et sans glissement, la partie du ruban 11 quittant la bobine d'alimentation 12 sera entraînée à une vitesse linéaire constante légèrement inférieur à celle de la partie du ruban 11 s'enroulant sur la bobine de réception 13. Cette différence de vitesse assure l'application d'une tension constante au ruban. Avec cet agencement, la différence de vitesse demeure constante et en conséquence, la légère tension appliquée au ruban demeure également constante indépendamment de la longueur du ruban enroulée sur la bobine d'alimentation 12 et sur la bobine de réception 13.

Étant donné que les courroies 41 et 52 sont pratiquement inextensibles, la somme de la longueur de la partie de la courroie d'entraînement 41 en contact avec la périphérie du ruban enroulé sur la bobine de réception 13 et de la longueur de la partie de la courroie d'entraînement 52 en contact avec la périphérie du ruban enroulé sur la bobine d'alimentation 12, demeure pratiquement constante indépendamment des variations de la quantité du ruban enroulée sur chacune de ces bobines. A cet égard, le ressort 50 et ses poulies associées 48 et 59 interdisent tout mou dans les courroies d'entraînement 41 et 52 qui pourrait être provoqué par des modifications de la quantité de ruban enroulée sur les bobines 13 et 12. Tandis que les autres poulies sont fixes, le poulies 48 et 59 sont mobiles, c'est-à-dire qu'elles n'ont pas de position fixe et se décalent selon les modifications de la quantité du ruban enroulée sur les bobines de réception et d'alimentation. De cette manière, la longueur du ressort 50 demeure constante, mais sa position se décale de gauche à droite comme indiqué par les flèches, pour compenser les modifications de la longueur du ruban enroulée sur les bobines de réception 12 et d'alimentation 13 et maintenir une pression constante de chacune des courroies sur la bobine à laquelle elle est associée.

Dans le cas où il serait nécessaire de régler manuellement la tension du ruban, le bouton 63 (figure 1) peut être utilisé pour dégager manuellement la poulie 62 et son pignon 61 du pignon fou 60 de façon que la courroie d'entraînement 52 soit découplée de la courroie 41. La position de la courroie 52 peut alors être modifiée pour régler la tension du ruban 11 tandis que la courroie d'entraînement 41 et la bobine de réception 13 demeurent en position fixe. Lorsque le réglage est achevé, le bouton 63 et en même temps, la poulie 62 et le pignon 61, peuvent être ramenés en position de fonctionnement.

L'homme de l'art comprendra que, bien que le dispositif d'entraînement de ruban ou bande selon l'invention, ait été décrit en relation avec le ruban d'impression d'une imprimante à impact, il peut s'appliquer à l'entraînement de tout type de ruban devant se dérouler, sous tension constante, d'une bobine d'alimentation vers une bobine de réception.

## Revendications

1. Dispositif d'entraînement en rotation d'une bobine d'alimentation et d'une bobine de réception portant chacune une partie enroulée de matériau en bande, lequel se déroule de la bobine d'alimentation vers la bobine de réception, avec une différente constante entre sa vitesse linéaire de sortie de la bobine d'alimentation et sa vitesse linéaire d'entrée sur la bobine de réception, ledit dispositif étant caractérisé en ce qu'il comporte:
une première courroie d'entraînement inextensible, en contact avec la périphérie de la partie de la bande enroulée sur ladite bobine de réception et l'entraînant sans glissement,
une deuxième courroie d'entraînement inextensible, distincte de la première courroie, en contact avec la périphérie de la partie de la bande enroulée sur la bobine d'alimentation et l'entraînant sans glissement,
un premier moyen entraînant ladite première courroie à une première vitesse linéaire constante et,
un deuxième moyen entraînant ladite deuxième courroie à une deuxième vitesse linéaire constante inférieure à ladite première vitesse, la différence constante entre lesdites vitesses linéaires assurant le maintien d'une tension constante sur la partie de la bande se trouvant entre lesdites bobines.

2. Dispositif selon la revendication 1 caractérisé en ce qu'il comporte des moyens de transmission de mouvement couplant ladite première courroie et ledit deuxième moyen de telle sorte que le mouvement de la première courroie provoque le mouvement dudit deuxième moyen ainsi que celui de la deuxième courroie.

3. Dispositif selon la revendication 1 ou 2 caractérisé en ce que la somme de la longueur de la partie de la première courroie en contact avec la périphérie de la bobine de réception et de la longueur de la partie de la deuxième courroie en contact avec la périphérie de la bobine d'alimentation reste constante malgré les variations de la quantité de bande présente sur chacune desdites bobines, et en ce qu'il comporte un élément extensible couplant lesdites courroies de telle sorte que la longueur dudit élément extensible et de ce fait la pression exercée par chaque courroie sur la bobine qui lui est associée, reste constante malgré les variations de la quantité de bande présente sur chacune desdites bobines.

4. Dispositif selon la revendication 3 caractérisé en ce que ledit élément extensible est un ressort de traction.

5. Dispositif selon l'une quelconque des revendications 2 à 4 caractérisé en ce qu'il comporte des moyens pour découpler manuellement lesdits moyens de transmission de mouvement et ainsi désolidariser le mouvement de la deuxième courroie de celui de la première courroie, afin de pouvoir déplacer seulement l'une des courroies et ainsi régler la tension de la bande.

6. Application du dispositif défini par l'une quelconque des revendications 1 à 5 à l'entraînement du ruban dans une imprimante.

## Patentansprüche

1. Vorrichtung zum Drehantrieb einer Vorrats- und einer Aufwickelspule, bei dem jede Spule einen Teil der Bandlänge trägt, der von der Vorratsspule zur Aufwickelspule mit einer konstanten Geschwindigkeitsdifferenz zwischen der linearen Abwickelgeschwindigkeit und der linearen Aufwickelgeschwindigkeit transportiert wird, dadurch gekennzeichnet, daß die Vorrichtung enthält:
einen ersten nicht dehnbaren Antriebsriemen, der an der Umfangsfläche des um die Abwickelspule gewickelten Bandteiles anliegt, wobei die Spule schlupffrei vom Riemen angetrieben wird,
einen zweiten nicht dehnbaren, vom ersten Antriebsriemen unabhängigen Antriebsriemen, der an der Umfangsfläche des um die Aufwickelspule gewickelten Bandteils anliegt, wobei die Spule schlupffrei vom Riemen angetrieben wird,
ein erstes Mittel zum Antrieb des ersten Antriebsriemens mit einer ersten konstanten linearen Geschwindigkeit,
ein zweites Mittel zum Antrieb des zweiten Antriebsriemens mit einer zweiten konstanten linearen Geschwindigkeit, die geringer ist als die erste lineare Geschwindigkeit, wobei die konstante Differenz zwischen den beiden linearen Geschwindigkeiten die Aufrechterhaltung einer konstanten Spannung des zwischen den beiden genannten Spulen befindlichen Bandteils bewirkt.

2. Vorrichtung nach Anspruch 1, dadurch gekennzeichnet, daß Mittel zur Bewegungsübertragung vorgesehen sind, die den ersten Antriebsriemen mit dem zweiten Mittel so kuppeln, daß eine Bewegung des ersten Antriebsriemens eine Bewegung des zweiten Mittels sowie des zweiten Antriebsriemens zur Folge hat.

3. Vorrichtung nach Anspruch 1 oder 2, dadurch gekennzeichnet, daß die Summe der Längen des Teils des ersten in Kontakt mit der Umfangsfläche der Aufwickelspule befindlichen Antriebsriemens und des Teils des zweiten in Kontakt mit der Umfangsfläche der Abwickelspule befindlichen Antriebsriemens unabhängig von den Änderungen der um jede Spule gewickelten Bandlänge konstant bleibt, und daß ein dehnbares Glied vorgesehen ist, das die Antriebsriemen so kuppelt, daß die Länge des genannten dehnbaren Gliedes und daher die von jedem Antriebsriemen auf die jeweils ihm zugeordnete Spule ausgeübte Spannung unabhängig von den Änderungen der um jede Spule gewickelten Bandlänge konstant bleiben.

4. Vorrichtung nach Anspruch 3, dadurch gekennzeichnet, daß das dehnbare Glied ein Zugfeder ist.

5. Vorrichtung nach einem der Ansprüche 2 bis 4, dadurch gekennzeichnet, daß Mittel zur handbetätigten Entkupplung der genannten Mittel zur Bewegungsübertragung vorgesehen sind, so daß die Bewegung des ersten Antriebsriemens keine Bewegung des zweiten Antriebsriemens zur Folge hat und so ein einzelner Antriebsriemen verschoben und die Spannung des Bandes eingestellt werden kann.

6. Verwendung der in einem der Ansprüche 1 bis 5 beschriebenen Anordnung zum Antrieb des Farbbandes in einem Drucker.

## Claims

1. An apparatus for rotatably driving a take-up reel and a supply reel, each reel supporting a portion of a web member, running from the supply reel to the take-up reel at a constant differential between its linear speed at the supply reel and its linear speed at the take-up reel, said apparatus being characterized in that it includes:
a first inelastic drive belt in contact with the periphery of the web portion on said take-up reel and non-slip driving said web portion,
a second inelastic drive belt, distinct from the first drive belt, in contact with the periphery of the web portion on the supply reel and non-slip driving said web portion,
first means for driving said first drive belt at a first constant linear speed, and,
second means for driving said second drive belt at a second constant linear speed slower than said first linear speed, the constant differential between said first and second linear speeds maintaining the web portion extending between said supply reel and said take-up reel under a constant strain.

2. An apparatus according to claim 1, characterized in that it includes motion transferring means coupling said first drive belt and said second driving means so that motion of said first drive belt entails motion of said second driving means as well as motion of said second drive belt.

3. An apparatus according to claim 1 or 2, characterized in that the sum of the length of the portion of said first drive belt in contact with the periphery of said take-up reel and the length of the portion of said second drive belt in contact with the periphery of said supply reel remains constant irrespective of the changes in the web portions on said reels, and in that said apparatus includes an elastic member connecting said drive belts whereby the extension of said elastic member and consequently the pressure of each drive belt against its associated web portion remains constant irrespective of the changes in the web portions on said reels.

4. An apparatus according to claim 3, characterized in that said elastic member is a tension spring.

5. An apparatus according to any one of claims 2 to 4, characterized in that it includes means for disengaging manually said motion transferring means so as to decouple the motion of said second drive belt from the motion of said first drive belt so that the strain on the web may be adjusted by moving one of the drive belts only.

6. The use of the apparatus of any one of claims 1 to 5 to drive the print ribbon in a printer.
